# FASCICULE DE BREVET EUROPEEN

(11) **EP 3 887 726 B1**
(45) Date de publication et mention de la délivrance du brevet: **06.11.2024**
(21) Numéro de dépôt: 19802201.4
(22) Date de dépôt: 19.11.2019
(51) Int. Cl.: F24C 15/16

(54) **SUPPORT D'ACCESSOIRES À USAGES MULTIPLES POUR FOUR**
VMEHRZWECK-ZUBEHÖRTRÄGER FÜR ÖFEN
MULTI-PURPOSE ACCESSORY SUPPORT FOR OVENS

(30) Priorité: 27.11.2018 FR 1871960
(43) Date de publication de la demande: 06.10.2021
(73) Titulaire: VEHOTEC, 21200 Beaune (FR)
(72) Inventeur: VINCENT, Olivier, 45190 BEAUGENCY (FR); SAMUEL, Philippe, 94160 SAINT-MANDE (FR)
(74) Mandataire: Oudin, Stéphane
(86) Numéro de dépôt international: PCT/EP2019/081837
(87) Numéro de publication internationale: WO 2020/109092

(56) Documents cités:
- EP-A1- 2 639 515
- WO-A1-2017/114605
- CA-A1- 2 409 623
- CA-C- 2 409 623
- DE-A1- 102016 205 607
- DE-B- 1 196 595
- DE-U1- 9 403 451
- US-A- 2 319 470
- US-A- 2 503 795
- US-A- 5 638 742
- US-A- 5 690 245
- US-A1- 2003 132 216
- US-A1- 2005 199 618
- US-B1- 6 269 964
- US-B2- 7 150 221

## Description

### Domaine technique de l'invention

La présente invention se rapporte au domaine général de la cuisine. Elle vise plus précisément un support, par exemple du type plateau ou grille, destiné à supporter des aliments lors de leur cuisson dans un four.

### Etat de la technique

Dans le domaine de la cuisine, il est connu d'utiliser des supports, par exemple du type plateau ou grille, pour supporter soit directement des aliments, soit des aliments disposés préalablement dans des moules en vue de leur cuisson dans un four.

Les supports connus sont assez pratiques mais présentent toutefois plusieurs inconvénients liés notamment à leur utilisation, à savoir :
- difficulté de nettoyage au lave-vaisselle ou dans un évier et de rangement dans les meubles de cuisine, du fait de leurs grandes dimensions,
- peu ou pas de possibilité d'utiliser un seule et même support pour plusieurs usages différents,
- manque de stabilité ne permettant pas de pouvoir les poser de façon stable.

Les documents suivants font partie de l'état de la technique considéré pertinent pour l'invention: US 2003/132216 A1, DE 10 2016 205607 A1 et DE 94 03 451 U1.

### Résumé de l'invention

Le but de la présente invention est de proposer un support offrant une grande possibilité de combinaisons de manière à adapter le contenant au besoin de chaque repas ou du nombre de personnes participant au repas tout en facilitant notamment son lavage dans un évier ou au lave-vaisselle et son rangement.

Conformément à l'invention, il est donc proposé un support d'accessoires à usages multiples destiné à la cuisson d'aliments dans un four, et comportant :
- un cadre et
- au moins un accessoire apte à être supporté par deux côtés opposés dudit cadre, ledit support (1) étant remarquable en ce que le cadre est en forme générale de carré ou de rectangle et en deux parties assemblées entre elles de façon démontable et/ou repliable sur elles-mêmes et **en ce que** les deux parties sont en forme générale de C et assemblées entre elles par deux organes de liaison de sorte à former ledit cadre, lesdites deux parties comportant au moins une première tige et deux deuxièmes tiges issues chacune de chaque extrémité de la première tige et s'étendant dans la même direction parallèlement entre elles, de manière à ce que les axes longitudinaux des première et deuxièmes tiges appartiennent au même plan P ou P' ou P", et deux troisièmes tiges issues de chacune de l'extrémité libre d'une des deuxièmes tiges et s'étendant dans la même direction perpendiculairement audit plan P' ou P", lesdits deux organes de liaison comportant chacun :
   - un corps globalement parallélépipédique comportant une face frontale verticale, une face arrière verticale, deux faces latérales verticales rejoignant lesdites faces frontale et arrière, et une face supérieure horizontale et une face inférieure horizontale reliant entre elles lesdites faces frontale, arrière et latérales, et
   - deux rainures ayant une forme complémentaire à au moins une partie d'une des deuxièmes tiges et de la troisième tige associée desdites deux parties et étant aménagées sur ledit corps.

Selon une première variante de réalisation, les deux rainures de chaque organe de liaison sont aménagées de façon symétrique par rapport au plan sagittal dudit corps sur sa face frontale, chaque rainure débouchant à une de ses extrémités sur l'une des faces latérales du corps et à l'autre extrémité sur la face inférieure dudit corps.

Selon une deuxième variante de réalisation, chacune des deux parties du cadre comporte deux quatrièmes tiges issues chacune de l'extrémité libre d'une des troisièmes tiges et s'étendant parallèlement à la première tige en direction l'une de l'autre, et chaque organe de liaison comporte deux rainures ayant une forme complémentaire à au moins une partie d'une des deuxièmes tiges et des troisième et quatrième tiges associées desdites deux parties, et étant aménagées de façon symétrique par rapport au plan sagittal dudit corps sur chacune faces latérales, chaque rainure débouchant à une de ses extrémités sur la face latérale associée du corps et à l'autre extrémité sur la face frontale dudit corps.

Selon une troisième variante de réalisation, chacune des deux parties du cadre comporte deux quatrièmes tiges issues chacune de l'extrémité libre d'une des troisièmes tiges et s'étendant parallèlement à la première tige en direction l'une de l'autre, et chaque organe de liaison comporte deux rainures ayant une forme complémentaire à au moins une partie d'une des deuxièmes tiges et des troisième et quatrième tiges associées desdites deux parties, l'une des rainures étant aménagée sur une des faces latérales du corps de l'organe de liaison et débouche à une de ses extrémités sur la face latérale associée et à l'autre extrémité sur la face frontale dudit corps à travers un orifice, l'autre rainure étant aménagée sur la face frontale dudit corps et débouche à une de ses extrémités sur la face frontale associée de ce dernier et à l'autre extrémité sur l'autre face latérale dudit corps.

Le corps de l'organe de liaison comporte avantageusement un évidement disposé dans le prolongement de l'orifice.

De manière préférée, chaque rainure de l'organe de liaison comporte deux rebords disposés en vis-à-vis le long de ladite rainure associée au droit respectivement de la face frontale, de la face latérale, de la face latérale ou frontale associée, lesdits rebords étant élastiquement déformables de manière à venir encliqueter chaque organe de liaison sur les deux parties respectives des cadres.

Chaque cadre est avantageusement fabriqué à partir de tiges pliées métalliques et de section circulaire.

Chaque organe de liaison est de préférence fabriqué en matière silicone résistant à la chaleur.

### Brève description des figures

D'autres avantages et caractéristiques ressortiront mieux de la description qui va suivre d'un mode d'exécution de l'invention en référence aux figures annexées sur lesquelles :
[Fig 1] est une vue en perspective de la plupart des combinaisons possibles du support d'accessoires selon l'invention,
[Fig 2] est une vue en perspective d'une des combinaisons possible du support selon un exemple qui ne fait pas partie de l'invention,
[Fig 3] est une vue en perspective d'une des combinaisons possible du support selon un exemple qui ne fait pas partie de l'invention,
[Fig 4] est une vue en perspective d'une des combinaisons possible du support selon l'invention,
[Fig 5] est une vue en perspective d'une variante de réalisation du support selon l'invention avec un cadre en deux parties assemblées entre elles par deux organes de liaison,
[Fig 6] est une vue en perspective éclatée de la variante de réalisation de la figure 5,
[Fig 7] est une vue de détail d'un organe de liaison des figures 5 et 6,
[Fig 8] est une vue de détail de l'organe de liaison de la figure 7 en cours de montage sur les deux parties du cadre,
[Fig 9] est une vue de détail de l'organe de liaison de la figure 7 monté sur les deux parties,
[Fig 10] est une vue en perspective d'une deuxième variante de réalisation du support selon l'invention avec un cadre en deux parties assemblées entre elles par deux organes de liaison,
[Fig 11] est une vue en perspective éclatée de la variante de réalisation de la figure 10,
[Fig 12] est une vue de détail d'un organe de liaison des figures 10 et 11,
[Fig 13] est une vue de détail de l'organe de liaison de la figure 12 en cours de montage sur les deux parties du cadre,
[Fig 14] est une vue de détail de l'organe de liaison de la figure 12 monté sur les deux parties,
[Fig 15] est une vue en perspective d'une troisième variante de réalisation du support selon l'invention avec un cadre en deux parties assemblées entre elles par deux organes de liaison et aptes à être repliées sur elles-mêmes,
[Fig 16] est une vue en perspective du cadre de la variante de réalisation de la figure 15 repliée,
[Fig 17] est une vue de détail d'un organe de liaison des figures 15 et 16,
[Fig 18] est une vue de détail d'un organe de liaison de la figure 17 selon un autre angle de vue,
[Fig 19] est une vue de détail de l'assemblage du cadre du support de la figure 15.
[Fig 20] est une vue de détail de l'assemblage du cadre du support de la figure 15.
[Fig 21] est une vue de détail de l'assemblage du cadre du support de la figure 15.

### Description des modes de réalisation

Sur les figures 1 à 4, on a représenté le support 1 d'accessoires à usages multiples pour four selon l'invention, nommé ci-après support 1, et la plupart des combinaisons possibles.

Ainsi, en référence à la figure 1, le support 1 comporte :
- un cadre 2B,2B',2B" en deux parties 3,3',3" en forme générale de C assemblées entre elles, de façon démontable et/ou repliable sur elles-mêmes, avantageusement par des deux organes de liaisons 4,4',4" fabriqué de préférence en matière silicone résistant à la chaleur, de manière à former une fois assemblées le cadre 2B en forme générale de carré ou de rectangle semblable au cadre 2A en une seule partie, lesdits cadres 2A ou 2B,2B',2B" étant de préférence fabriqués à partir de tiges pliées avantageusement métalliques et de section circulaire, et
- d'au moins un accessoire 5,5',5",5‴ apte à être supporté par deux côtés opposés du cadre 2A ou 2B,2B',2B" ledit accessoire étant, par exemple de manière non limitative, une grille 5, une plaque 5', une pluralité de petits moules 5" ou encore un grand moule 5‴.

De manière avantageuse, en référence aux figures 2 et 4, chaque accessoire 5,5',5",5‴ est dimensionné pour être supporté avec un autre accessoire 5,5',5",5‴, semblable ou non, par deux côtés opposés du cadre 2A ou 2B,2B',2B".

Ainsi, la figure 2 représente une première combinaison du support 1 selon l'invention comportant un cadre 2A supportant deux grands moules 5‴, la figure 3 représente une première combinaison du support 1 selon l'invention comportant un cadre 2A supportant une grille 5 et un grand moule 5"', et enfin la figure 3 représente une troisième combinaison du support 1 selon l'invention comportant un cadre 2B en deux parties assemblées entre elles par des deux organes de liaisons 4, supportant une grille 5 et une pluralité de petits moules 5".

Il va de soi que le cadre 2B,2B',2B" pourra ne supporter qu'un seul accessoire 5,5',5",5‴ ou bien supporter plus de deux accessoires 5,5',5",5‴, sans sortir du cadre de la présente invention.

Ainsi, sur les figures 5 à 9, on a représenté une première variante de réalisation du support 1 comportant un cadre 2B en deux parties 3 en forme générale de C assemblées entre elles, de façon démontable, par des deux organes de liaisons 4, de manière à former une fois assemblées le cadre 2B en forme générale de carré ou de rectangle.

Sur les figures 5 et 6, on a représenté le support 1 avec un cadre 2B supportant de manière non limitative deux grilles 5. Il va de soi que ce cadre 2B pourra supporter des accessoires 5',5",5‴ d'un tout autre type, sans sortir du cadre de la présente invention.

Chaque partie 3 du cadre 2B comporte une première tige 31, deux deuxièmes tiges 32 issues chacune de chaque extrémité de la première tige 31 et s'étendant dans la même direction parallèlement entre elles, de manière à ce que les axes longitudinaux des première et deuxièmes tiges 31,32 appartiennent au même plan P, et deux troisièmes tiges 33 issues chacune de l'extrémité libre d'une des deuxièmes tiges 32 et s'étendant dans la même direction perpendiculairement audit plan P.

On comprend bien que les deux troisièmes tiges 33 augmentent la rigidité de chaque partie 3 du cadre 2B et donc la résistance mécanique du support 1 comportant ledit cadre 2B.

Chaque organe de liaison 4 comporte un corps 40 globalement parallélépipédique et deux rainures 41 en forme générale d'arc de cercle et aptes à recevoir chacune au moins en partie une deuxième tige 32 et la troisième tige 33 associée des deux parties 3 du cadre 2B, lorsque ces dernières sont disposées en vis-à-vis (Cf. figures 8 et 9).

Ledit corps 40 comporte donc une face frontale 42 verticale, une face arrière 43 verticale, deux faces latérales 44 verticales rejoignant lesdites faces frontale 42 et arrière 43, et une face supérieure 45 horizontale et une face inférieure 46 horizontale reliant entre elles lesdites faces frontale 42, arrière 43 et latérales 44.

Lesdites rainures 41 ont une forme complémentaire à au moins une partie d'une des deuxièmes tiges 32 et de la troisième tige 33 associée des deux parties 3 du cadre 2B, et sont aménagées de façon symétrique par rapport au plan sagittal dudit corps 40 sur sa face frontale 42, chaque rainure 41 débouchant à une de ses extrémités sur l'une des faces latérales 44 du corps 40 et à l'autre extrémité sur la face inférieure 46 dudit corps 40.

Chaque rainure 41 comporte en outre deux rebords 47 disposés en vis-à-vis le long de ladite rainure 41 au droit de la face frontale 42, lesdits rebords 47 étant élastiquement déformables de manière à permettre l'encliquetage de chacune des deux parties 3 du cadre 2B, selon la direction F, dans la rainure 41 associée de l'organe de liaison 4 (Cf. figures 8 et 9).

Pour des raisons évidentes d'économies de matière, le corps 40 a avantageusement une section transversale en forme de T.

La configuration de cette première variante de réalisation est particulièrement intéressante car elle permet de désassembler entièrement le support 1 après utilisation dans un four pour permettre un nettoyage facile au lave-vaisselle, puis un rangement aisé.

Par ailleurs, sur les figures 10 à 14, on a représenté une deuxième variante de réalisation du support 1 comportant un cadre 2B' en deux parties 3' en forme générale de C assemblées entre elles, de façon démontable, par des deux organes de liaisons 4', de manière à former une fois assemblées le cadre 2B' en forme générale de carré ou de rectangle.

Sur ces figures 10 et 11, le support 1 est représenté avec un cadre 2B' supportant de manière non limitative deux grilles 5. Il va de soi que ce cadre 2B' pourra supporter des accessoires 5',5",5‴ d'un tout autre type, sans sortir du cadre de la présente invention.

Chaque partie 3' du cadre 2B' comporte une première tige 31', deux deuxièmes tiges 32' issues chacune de chaque extrémité de la première tige 31' et s'étendant dans la même direction parallèlement entre elles, de manière à ce que les axes longitudinaux des première et deuxièmes tiges 31',32' appartiennent au même plan P', deux troisièmes tiges 33' issues chacune de l'extrémité libre d'une des deuxièmes tiges 32' et s'étendant dans la même direction perpendiculairement audit plan P', et deux quatrièmes tiges 34' issues chacune de l'extrémité libre d'une des troisièmes tiges 33' et s'étendant parallèlement à la première tige 3 1' en direction l'une de l'autre.

On comprend bien que les deux troisièmes tiges 33' et les deux quatrièmes tiges 34' augmentent la rigidité de chaque partie 3' du cadre 2B' et donc la résistance mécanique du support 1 comportant ledit cadre 2B'.

Chaque organe de liaison 4' comporte un corps 40' globalement parallélépipédique et deux rainures 41' aptes à recevoir chacune au moins en partie une deuxième tige 32' et les troisième et quatrième tiges 33',34' associées des deux parties 3' du cadre 2B', lorsque ces dernières sont disposées en vis-à-vis (Cf. figures 13 et 14).

Ledit corps 40' comporte donc une face frontale 42' verticale, une face arrière 43' verticale, deux faces latérales 44' verticales rejoignant lesdites faces frontale 42' et arrière 43', et une face supérieure 45' horizontale et une face inférieure 46' horizontale reliant entre elles lesdites faces frontale 42', arrière 43' et latérales 44'.

Lesdites rainures 41' ont une forme complémentaire à au moins une partie d'une des deuxièmes tiges 32' et des troisième et quatrième tiges 33',34' associées des deux parties 3' du cadre 2B', et sont aménagées de façon symétrique par rapport au plan sagittal dudit corps 40' sur chacune faces latérales 44', chaque rainure 41' débouchant à une de ses extrémités sur la face latérale 44' associée du corps 40' et à l'autre extrémité sur la face frontale 42' dudit corps 40'.

Chaque rainure 41' comporte en outre deux rebords 47' disposés en vis-à-vis le long de ladite rainure 41' au droit de la face latérale 44' associée, lesdits rebords 47' étant élastiquement déformables de manière à permettre l'encliquetage de chacune des deux parties 3' du cadre 2B', selon la direction F', dans la rainure 41' associée de l'organe de liaison 4' (Cf. figures 13 et 14).

De même, pour des raisons évidentes d'économies de matière, le corps 40' a avantageusement une section transversale en forme de T.

La configuration de cette deuxième variante de réalisation est également particulièrement intéressante car elle permet aussi de désassembler entièrement le support 1 après utilisation dans un four pour permettre un nettoyage facile au lave-vaisselle, puis un rangement aisé.

Enfin, sur les figures 15 à 21, on a représenté une troisième variante de réalisation du support 1 comportant un cadre 2B" en deux parties 3" en forme générale de C assemblées entre elles, de façon démontable, par des deux organes de liaisons 4", de manière à former une fois assemblées le cadre 2B" en forme générale de carré ou de rectangle. Les deux organes de liaisons 4" sont également configurés pour permettre le repliage des parties 3" du cadre 2" sur elles-mêmes.

Sur ces figures 15 et 16, le support 1 est représenté avec un cadre 2B" ne supportant aucun accessoire 5,5',5",5‴. Il va de soi que ce cadre 2B" pourra supporter tout type d'accessoires 5,5',5",5‴, sans sortir du cadre de la présente invention.

De façon analogue au cadre 2' précédemment décrit, chaque partie 3" du cadre 2B " comporte une première tige 31", deux deuxièmes tiges 32" issues chacune de chaque extrémité de la première tige 31" et s'étendant dans la même direction parallèlement entre elles, de manière à ce que les axes longitudinaux des première et deuxièmes tiges 31",32" appartiennent au même plan P", deux troisièmes tiges 33" issues chacune de l'extrémité libre d'une des deuxièmes tiges 32" et s'étendant dans la même direction perpendiculairement audit plan P", et deux quatrièmes tiges 34" issues chacune de l'extrémité libre d'une des troisièmes tiges 33" et s'étendant parallèlement à la première tige 31" en direction l'une de l'autre.

On comprend bien que les deux troisièmes tiges 33" et les deux quatrièmes tiges 34" augmentent la rigidité de chaque partie 3" du cadre 2B" et donc la résistance mécanique du support 1 comportant ledit cadre 2B".

Chaque organe de liaison 4" comporte un corps 40" globalement parallélépipédique et deux rainures 41A",41B" aptes à recevoir chacune au moins en partie une des deuxièmes tiges 32" et les troisième et quatrième tiges 33",34" associées des deux parties 3" du cadre 2B", lorsque ces dernières sont disposées en vis-à-vis (Cf. figure 19).

Ledit corps 40" comporte donc une face frontale 42" verticale, une face arrière 43" verticale, deux faces latérales 44" verticales rejoignant lesdites faces frontale 42" et arrière 43", et une face supérieure 45" horizontale et une face inférieure 46" horizontale reliant entre elles lesdites faces frontale 42", arrière 43" et latérales 44".

Lesdites rainures 41A",41B" ont une forme complémentaire à au moins une partie d'une des deuxièmes tiges 32" et des troisième et quatrième tiges 33",34" associées des deux parties 3" du cadre 2B". La rainure 41A" est aménagée sur une des faces latérales 44" du corps 40" de l'organe de liaison 4" et débouche à une de ses extrémités sur la face latérale 44" associée et à l'autre extrémité sur la face frontale 42" dudit corps 40" au travers d'un orifice 48". La rainure 41B" est aménagée sur la face frontale 42" dudit corps 40" de l'organe de liaison 4" et débouche à une de ses extrémités sur la face frontale 42" associée du corps 40" et à l'autre extrémité sur l'autre face latérale 44" dudit corps 40".

Les rainures 41A",41B" comportent chacune en outre deux rebords 47A",47B" disposés en vis-à-vis le long des rainures 41A",41B" au droit respectivement de la face latérale 44" ou frontale 42" associée, lesdits rebords 47A",47B" étant élastiquement déformables de manière à permettre l'encliquetage de chacune des deux parties 3" du cadre 2B", selon la direction F" et R", respectivement dans la rainure 41B",41A" associée de l'organe de liaison 4" (Cf. figures 19 et 20).

Pour permettre la mise en place de la quatrième tige 34" de l'une des extrémités d'une des deux parties 3" du cadre 2B" dans l'orifice 48" du corps 40" de l'organe de liaison 4", ledit corps 40" comporte en outre un évidement 49" disposé dans le prolongement de l'orifice 48", afin de permettre l'insertion de la quatrième tige 34" selon la direction G" dans ledit orifice 48" (Cf. figure 19). Une fois la quatrième tige 34" insérée dans ledit orifice 48", il faut pivoter l'organe de liaison 4" selon la direction R" (Cf. figure 20) pour venir l'encliqueter sur ladite partie 3" (Cf. figure 21).

Pour replier les deux parties 3" du cadre 2" sur elles-mêmes, on comprend bien qu'il faut faire pivoter la partie 3" engagée dans la rainures 41A" selon la direction opposée à R".

Pour des raisons évidentes d'économies de matière, le corps 40" a avantageusement une section transversale en forme de T.

Par ailleurs, sans sortir du cadre de la présente invention, l'organe de liaison 4" pourra comporter deux rainures 41A" telles que décrites précédemment.

La configuration de cette troisième variante de réalisation est également particulièrement intéressante car elle permet aussi de désassembler entièrement le support 1 ou de retirer les accessoires 5,5',5",5‴ et de replier le cadre 2", après utilisation dans un four pour permettre un nettoyage facile au lave-vaisselle, puis un rangement aisé.

Par ailleurs, selon des variantes de réalisation non représentées, l'organe de liaison est du type à baïonnette, ou du type mousqueton, ou encore du type magnétique.

Le support 1 à usages multiples selon l'invention s'applique plus particulièrement à la cuisson d'aliments dans un four. Toutefois, il peut également être utilisé pour supporter des aliments dans un réfrigérateur par exemple.

## Revendications

1. Support (1) d'accessoires à usages multiples destiné à la cuisson d'aliments dans un four, et comportant :
- un cadre (2B,2B',2B") et
- au moins un accessoire (5,5',5",5‴) apte à être supporté par deux côtés opposés dudit cadre (2B,2B',2B"), ledit support (1) étant **caractérisé en ce que** le cadre (2B,2B',2B") est en forme générale de carré ou de rectangle et en deux parties (3,3',3") assemblées entre elles de façon démontable et/ou repliable sur elles-mêmes et **en ce que** les deux parties (3,3',3") sont en forme générale de C et assemblées entre elles par deux organes de liaison (4,4',4") de sorte à former ledit cadre (2B,2B',2B"), lesdites deux parties (3,3',3") comportant au moins une première tige (31,31',31") et deux deuxièmes tiges (32,32',32") issues chacune de chaque extrémité de la première tige (31,31',31") et s'étendant dans la même direction parallèlement entre elles, de manière à ce que les axes longitudinaux des première et deuxièmes tiges (31,31',31" ; 32,32',32") appartiennent au même plan P ou P' ou P", et deux troisièmes tiges (33,33',33") issues chacune de l'extrémité libre d'une des deuxièmes tiges (32,32',32") et s'étendant dans la même direction perpendiculairement audit plan P ou P' ou P", lesdits deux organes de liaison (4,4',4") comportant chacun :
- un corps (40,40',40") globalement parallélépipédique comportant une face frontale (42,42',42") verticale, une face arrière (43,43',43") verticale, deux faces latérales (44,44',44") verticales rejoignant lesdites faces frontale (42,42',42") et arrière (43,43',43"), et une face supérieure (45,45',45") horizontale et une face inférieure (46,46',46") horizontale reliant entre elles lesdites faces frontale (42,42',42"), arrière (43,43',43") et latérales (44,44',44"), et
- deux rainures (41,41',41") ayant une forme complémentaire à au moins une partie d'une des deuxièmes tiges (32,32',32") et de la troisième tige (33,33',33") associée desdites deux parties (3,3',3") et étant aménagées sur ledit corps (40,40',40").

2. Support (1) selon la revendication 1 **caractérisé en ce que**
les deux rainures (41) de chaque organe de liaison (4) sont aménagées de façon symétrique par rapport au plan sagittal dudit corps (40) sur sa face frontale (42), chaque rainure (41) débouchant à une de ses extrémités sur l'une des faces latérales (44) du corps (40) et à l'autre extrémité sur la face inférieure (46) dudit corps (40).

3. Support (1) selon la revendication 1 **caractérisé en ce que** chacune des deux parties (3') du cadre (2B') comporte deux quatrièmes tiges (34') issues chacune de l'extrémité libre d'une des troisièmes tiges (33') et s'étendant parallèlement à la première tige (31') en direction l'une de l'autre, et **en ce que** les deux rainures (41') de chaque organe de liaison (4') ont une forme complémentaire à au moins une partie d'une des deuxièmes tiges (32') et des troisième et quatrième tiges (33',34') associées desdites deux parties (3'), et étant aménagées de façon symétrique par rapport au plan sagittal dudit corps (40') sur chacune faces latérales (44'), chaque rainure (41') débouchant à une de ses extrémités sur la face latérale (44') associée du corps (40') et à l'autre extrémité sur la face frontale (42') dudit corps (40').

4. Support (1) selon la revendication 1 **caractérisé en ce que** chacune des deux parties (3") du cadre (2B") comporte deux quatrièmes tiges (34") issues chacune de l'extrémité libre d'une des troisièmes tiges (33") et s'étendant parallèlement à la première tige (31") en direction l'une de l'autre, et **en ce que** les deux rainures (41A",41B") de chaque organe de liaison (4") ont une forme complémentaire à au moins une partie d'une des deuxièmes tiges (32") et des troisième et quatrième tiges (33",34") associées desdites deux parties (3"), l'une (41A") desdites rainures (41A",41B") étant aménagée sur une des faces latérales (44") du corps (40") de l'organe de liaison (4") et débouche à une de ses extrémités sur la face latérale (44") associée et à l'autre extrémité sur la face frontale (42") dudit corps (40") à travers un orifice (48"), l'autre rainure (41B") étant aménagée sur la face frontale (42") dudit corps (40") et débouche à une de ses extrémités sur la face frontale (42") associée de ce dernier et à l'autre extrémité sur l'autre face latérale (44") dudit corps (40").

5. Support (1) selon la revendication 4 **caractérisé en ce que** le corps (40") de l'organe de liaison (4") comporte un évidement (49") disposé dans le prolongement de l'orifice (48").

6. Support (1) selon l'une quelconque des revendications 2, 3 ou 4 **caractérisé en ce que** chaque rainure (41,41',41A",41B") comporte deux rebords (47,47',47A",47B") disposés en vis-à-vis le long de ladite rainure (41,41',41A",41B") associée au droit respectivement de la face frontale (42), de la face latérale (44'), de la face latérale (44") ou frontale (42") associée, lesdits rebords (47,47',47A",47B") étant élastiquement déformables de manière à venir encliqueter chaque organe de liaison (4,4',4") sur les deux parties (3,3',3") respectives des cadres (2B,2B',2B").

7. Support (1) selon l'une quelconque des revendications 1 à 6 **caractérisé en ce que** le cadre (2B,2B',2B") en deux parties (3,3',3") est fabriqué à partir de tiges pliées métalliques et de section circulaire.

8. Support (1) selon l'une quelconque des revendications 1 à 7 **caractérisé en ce que** chaque organe de liaison (4,4',4") est fabriqué en matière silicone résistant à la chaleur.

## Patentansprüche

1. Halter (1) für Mehrzweckzubehör, der zum Kochen von Lebensmitteln in einem Ofen bestimmt ist und Folgendes umfasst:
- einen Rahmen (2B, 2B', 2B") und
- mindestens ein Zubehörteil (5, 5', 5", 5‴), das dazu ausgelegt ist, von zwei gegenüberliegenden Seiten des Rahmens (2B, 2B', 2B") getragen zu werden,
wobei der Halter (1) **dadurch gekennzeichnet ist, dass** der Rahmen (2B, 2B', 2B") im Allgemeinen eine quadratische oder rechteckige Form hat und aus zwei Teilen (3, 3', 3") besteht, die demontierbar zusammengesetzt und/oder in sich selbst zusammenschiebbar sind, und dass die beiden Teile (3, 3', 3"), und dass die beiden Teile (3, 3', 3") eine allgemeine C-Form haben und durch zwei Verbindungselemente (4, 4', 4") zusammengesetzt sind, um den Rahmen (2B, 2B', 2B") zu bilden, wobei die beiden Teile (3, 3', 3") mindestens umfasst eine erste Stange (31, 31', 31") und zwei zweite Stangen (32, 32', 32") umfassen, die jeweils von jedem Ende der ersten Stange (31, 31', 31") hervorgehen und sich in derselben Richtung parallel zueinander erstrecken, so dass die Längsachsen der ersten und der zweiten Stange (31, 31', 31"; 32, 32', 32") zur selben Ebene P oder P' oder P' ' gehören, und zwei dritte Stangen (33, 33', 33") umfasst, die jeweils von dem freien Ende einer der zweiten Stangen (32, 32', 32") hervorgehen und sich in derselben Richtung senkrecht zur Ebene P oder P' oder P" erstrecken,
wobei die beiden Verbindungselemente (4, 4', 4") jeweils Folgendes umfassen:
- einen insgesamt quaderförmigen Körper (40, 40', 40"), der eine vertikale Vorderfläche (42, 42', 42"), eine vertikale Rückfläche (43, 43', 43"), zwei vertikale Seitenflächen (44, 44', 44"), die die Vorderfläche (42, 42', 42") und die Rückfläche (43, 43', 43") verbinden, und eine horizontale obere Fläche (45, 45', 45") und eine horizontale untere Fläche (46, 46', 46") umfasst, die die Vorderfläche (42, 42', 42"), die Rückfläche (43, 43', 43") und die Seitenflächen (44, 44', 44") miteinander verbinden, und
- zwei Rillen (41, 41', 41"), die eine Form haben, die komplementär zu mindestens einem Teil einer der zweiten Stangen (32, 32', 32") und der dritten Stange (33, 33', 33") ist, die den beiden Teilen (3, 3', 3") zugeordnet sind, und die im Körper (40, 40', 40") ausgebildet sind.

2. Halter (1) nach Anspruch 1, **dadurch gekennzeichnet, dass** die beiden Rillen (41) jedes Verbindungselements (4) symmetrisch im Verhältnis zur Sagittalebene des Körpers (40) an seiner Vorderfläche (42) ausgebildet sind, wobei jede Rille (41) mit einem ihrer Enden an einer der Seitenflächen (44) des Körpers (40) und mit dem anderen Ende an der unteren Fläche (46) des Körpers (40) mündet.

3. Halter (1) nach Anspruch 1, **dadurch gekennzeichnet, dass** die beiden Teile (3') des Rahmens (2B') zwei vierte Stangen (34') umfassen, die jeweils aus dem freien Ende einer der dritten Stangen (33') hervorgehen und sich parallel zur ersten Stange (31') in Richtung zueinander erstrecken, und dass die beiden Rillen (41') jedes Verbindungselements (4') eine Form haben, die komplementär zu mindestens einem Teil einer der zweiten Stangen (32') und der dritten und der vierten Stange (33', 34') ist, die den beiden Teilen (3') zugeordnet sind und die symmetrisch im Verhältnis zur Sagittalebene des Körpers (40') jeweils an den Seitenflächen (44') ausgebildet sind, wobei jede Rille (41') mit einem ihrer Ende an der zugeordneten Seitenfläche (44') des Körpers (40') und mit dem anderen Ende an der Vorderseite (42') des Körpers (40') mündet.

4. Halter (1) nach Anspruch 1, **dadurch gekennzeichnet, dass** jedes der beiden Teile (3") des Rahmens (2B") zwei vierte Stangen (34") umfasst, die jeweils vom freien Ende einer der dritten Stangen (33") hervorgehen und sich parallel zur ersten Stange (31") in Richtung zueinander erstrecken, und dass die beiden Rillen (41A", 41B") jedes Verbindungselements (4") eine Form haben, die komplementär zu mindestens einem Teil einer der zweiten Stangen (32") und der dritten und der vierten Stange (33", 34") ist, die den beiden Teilen (3") zugeordnet sind, wobei die eine (41A") der Rillen (41A", 41B") an einer der Seitenflächen (44") des Körpers (40") des Verbindungselements (4') ausgebildet ist und mit einem ihrer Enden an der zugeordneten Seitenfläche (44") und mit dem anderen Ende an der Vorderfläche (42") des Körpers (40") durch eine Öffnung (48") mündet, wobei die andere Rille (41B") auf der Vorderfläche (42") des Körpers (40") ausgebildet ist und mit einem ihrer Enden an der zugeordneten Vorderfläche (42") des letzteren und mit dem anderen Ende an der anderen Seitenfläche (44") des Körpers (40") mündet.

5. Halter (1) nach Anspruch 4, **dadurch gekennzeichnet, dass** der Körper (40") des Verbindungselements (4") eine Aussparung (49") umfasst, die in einem durchgehenden Teil der Öffnung (48") angeordnet ist.

6. Halter (1) nach einem der Ansprüche 2, 3 oder 4, **dadurch gekennzeichnet, dass** jede Rille (41, 41', 41A", 41B") zwei Kanten (47, 47', 47A", 47B") umfassen, die entlang der Rille (41, 41', 41A", 41B") einander gegenüber angeordnet sind, die jeweils im Bereich der Vorderfläche (42), der Seitenfläche (44'), der zugeordneten Seitenfläche (44") oder zugeordneten Vorderfläche (42") zugeordnet ist, wobei die Kanten (47, 47', 47A", 47B") derart elastisch verformbar sind, dass sie jedes Verbindungselement (4, 4', 4") an den jeweiligen beiden Teilen (3, 3', 3") der Rahmen (2B, 2B', 2B") einrasten lassen.

7. Halter (1) nach einem der Ansprüche 1 bis 6, **dadurch gekennzeichnet, dass** der Rahmen (2B, 2B', 2B") aus zwei Teilen (3, 3', 3") aus gebogenen Metallstangen mit kreisförmigem Querschnitt hergestellt wird.

8. Halter (1) nach einem der Ansprüche 1 bis 7, **dadurch gekennzeichnet, dass** jedes Verbindungselement (4, 4', 4") aus einem hitzebeständigen Silikonmaterial hergestellt wird.

## Claims

1. Multi-purpose accessory support (1) for cooking food in an oven, comprising:
- a frame (2B, 2B', 2B") and
- at least one accessory (5, 5', 5", 5‴) capable of being supported by two opposite sides of said frame (2B, 2B', 2B"),
said support (1) being **characterised in that** the frame (2B, 2B', 2B") has the overall shape of a square or a rectangle and made of two pieces (3, 3', 3") assembled together in a detachable and/or collapsible manner and **in that** the two parts (3, 3', 3") have an overall C-shape and are assembled together by two connecting members (4, 4', 4") so as to form said frame (2B, 2B', 2B"), said two pieces (3, 3', 3") comprising at least one first rod (31, 31', 31") and two second rods (32, 32', 32") each originating from each end of the first rod (31, 31', 31") and extending in the same direction parallel to one another in such a way that the longitudinal axes of the first and second rods (31, 31', 31"; 32, 32', 32") lie in the same plane P or P' or P", and two third rods (33, 33', 33") each originating from the free end of one of the second rods (32, 32', 32") and extending in the same direction perpendicularly to said plane P or P' or P",
each of said two connecting members (4, 4', 4") comprising:
- an overall parallelepipedal body (40, 40', 40") comprising a vertical front face (42, 42', 42"), a vertical rear face (43, 43', 43"), two vertical side faces (44, 44', 44") joining said front (42, 42', 42") and rear (43, 43', 43") faces, and a horizontal top face (45, 45', 45") and a horizontal bottom face (46, 46', 46") connecting said front (42, 42', 42"), rear (43, 43', 43") and side (44, 44', 44") faces together, and
- two grooves (41, 41', 41") having a shape complementary to at least part of one of the associated second rods (32, 32', 32") and third rods (33, 33', 33") of said two pieces (3, 3', 3") and being arranged on said body (40, 40', 40").

2. Support (1) according to claim 1, **characterised in that** the two grooves (41) of each connecting member (4) are arranged symmetrically relative to the sagittal plane of said body (40) on the front face (42) thereof, each groove (41) opening out at one of the ends thereof onto one of the side faces (44) of the body (40) and at the other end onto the bottom face (46) of said body (40) .

3. Support (1) according to claim 1, **characterised in that** each of the two pieces (3') of the frame (2B') comprises two fourth rods (34') each originating from the free end of one of the third rods (33') and extending parallel to the first rod (31') towards one another, and **in that** the two grooves (41') of each connecting member (4') have a shape complementary to at least part of one of the second rods (32') and of the associated third and fourth rods (33', 34') of said two pieces (3'), and being arranged symmetrically relative to the sagittal plane of said body (40') on each of the side faces (44'), each groove (41') opening out at one of the ends thereof onto the associated side face (44') of the body (40') and at the other end onto the front face (42') of said body (40').

4. Support (1) according to claim 1, **characterised in that** each of the two pieces (3") of the frame (2B") comprises two fourth rods (34") each originating from the free end of one of the third rods (33") and extending parallel to the first rod (31") towards one another, and **in that** the two grooves (41A", 41B") of each connecting member (4") have a shape complementary to at least part of one of the second rods (32") and of the associated third and fourth rods (33", 34") of said two pieces (3"), one (41A") of said grooves (41A", 41B") being arranged on one of the side faces (44") of the body (40") of the connecting member (4") and opens out at one of the ends thereof onto the associated side face (44") and at the other end onto the front face (42") of said body (40") through a hole (48"), the other groove (41B") being arranged on the front face (42") of said body (40") and opens out at one of the ends thereof onto the associated front face (42") thereof and at the other end onto the other side face (44") of said body (40") .

5. Support (1) according to claim 4, **characterised in that** the body (40") of the connecting member (4") comprises a recess (49") disposed in the continuation of the hole (48").

6. Support (1) according to any one of claims 2, 3 or 4, **characterised in that** each groove (41, 41', 41A", 41B") comprises two rims (47, 47', 47A", 47B") disposed opposite one another along said associated groove (41, 41', 41A", 41B") respectively in line with the front face (42), the side face (44'), the associated side (44") or front (42") face, said rims (47, 47', 47A", 47B") being elastically deformable so as to snap each connecting member (4, 4', 4") onto the two respective pieces (3, 3', 3") of the frames (2B, 2B', 2B").

7. Support (1) according to any one of claims 1 to 6, **characterised in that** the frame (2B, 2B', 2B") made of two pieces (3, 3', 3") is made from bent metal rods with a circular cross-section.

8. Support (1) according to any one of claims 1 to 7, **characterised in that** each connecting member (4, 4', 4") is made of heat-resistant silicone material.
